# FASCICULE DE BREVET EUROPEEN

(11) **EP 0 539 543 B1**
(45) Date de publication et mention de la délivrance du brevet: **17.01.1996**
(21) Numéro de dépôt: 92909321.9
(22) Date de dépôt: 15.05.1992
(51) Int. Cl.: A63B 21/015, A63B 24/00, A63B 22/08

(54) **APPAREIL D'EXERCICES PHYSIQUES PROGRAMMABLE AVEC INERTIE**
PROGRAMMIERBARE, TRÄGHEITSSYSTEM AUFWEISENDE TRAININGSEINRICHTUNG
PROGRAMMABLE INERTIAL TRAINING MACHINE

(30) Priorité: 17.05.1991 BE 9100470
(43) Date de publication de la demande: 05.05.1993
(73) Titulaire: SCHUMACHER, Jean-Michel, B-4821 Andrimont (BE)
(72) Inventeur: SCHUMACHER, Jean-Michel, B-4821 Andrimont (BE)
(74) Mandataire: Vanderperre, Robert
(86) Numéro de dépôt international: BE9200020
(87) Numéro de publication internationale: WO9220408

(56) Documents cités:
- EP-A- 0 255 142
- WO-A-91/08024
- BE-A- 413 454
- DE-A- 3 218 086
- DE-A- 3 629 808
- US-A- 4 934 692

## Description

La présente invention concerne un appareil pour permettre à un individu de pratiquer de l'exercice et de l'entraînement physiques à l'aide d'un pédalier.

On connaît un engin d'intérieur, appelé cyclo-ergomètre, qui comporte essentiellement un pédalier monté sur un bâti immobile, voir par exemple EP-A-0 255 142. Un tel engin ne permet cependant pas de contrôler ni de programmer les exercices. De plus, cet engin connu ne crée guère des conditions d'exercices motivantes car il ne peut jamais donner à l'utilisateur une sensation de vélocité semblable à celle qu'il aurait en circulant à bicyclette sur une route.

Pour pallier cette lacune, la présente invention propose un appareil d'exercices physiques comprenant un bâti sur lequel sont montés un organe rotatif monté pour pouvoir tourner librement autour d'un axe horizontal, un volant d'inertie couplé à l'organe rotatif, et une sangle serrée sur une partie du pourtour du volant d'inertie, et attachée par une extrémité à un axe fixé au bâti et attachée par son extrémité opposée à l'extrémité d'un ressort, l'autre extrémité du ressort étant connectée à un dispositif de traction réglable monté sur le bâti de manière à exercer un effort de traction prédéterminé sur le ressort et la sangle.

Conformément à l'invention, l'appareil est remarquable en ce que le volant d'inertie est couplé mécaniquement à un dispositif pour mesurer la variation du couple moteur par rapport à la force de freinage exercée par le volant d'inertie et produire un signal électrique représentant ladite variation, le dispositif de mesure précité comprenant un pignon moteur destiné à être entraîné par un pédalier et une poulie couplée mécaniquement au volant d'inertie, la poulie précitée étant en outre couplée au pignon moteur au moyen de plusieurs ressorts comprimés, chaque ressort étant serré entre une première rotule fixée au pignon moteur et une seconde rotule fixée à la poulie, plusieurs premiers segments fixés sur le pourtour de la poulie et plusieurs seconds segments fixés sur le pourtour du pignon, les premiers et seconds segments précités étant disposés de manière que les extrémités tournées l'une vers l'autre de chaque premier segment et du second segment consécutif soient écartés en formant une fente proportionnelle à la force de freinage, et un dispositif pour mesurer la longueur des fentes précitées et produire des signaux électriques représentant la variation de longueur des fentes et donc la variation du couple moteur.

L'organe rotatif précité peut être couplé au plateau du pédalier d'une bicyclette à monter sur l'appareil ou être couplé à un plateau de pédalier lui-même fixé sur le bâti de l'appareil.

Dans un mode de réalisation exemplaire, la sangle est constituée d'un ruban d'acier sous lequel sont placés un ruban de cuir et/ou un ruban de textile, celui-ci étant en contact avec le volant d'inertie, le ruban de cuir et le ruban de textile étant attachés par une extrémité avec le ruban d'acier à l'axe précité tandis que leurs extrémités opposées sont libres.

Un microprocesseur est prévu pour comparer un signal électrique représentant le couple moteur avec un signal représentant un couple programmé mémorisé et produire un signal d'écart représentant la variation de couple nécessaire pour atteindre le couple théoriquement nécessaire pour le parcours simulé correspondant, le signal d'écart précité servant à commander le dispositif de traction réglable afin de faire varier la force de freinage précitée exercée sur le volant d'inertie de manière à annuler l'écart de couple.

Différents programmes d'exercices peuvent être mémorisés dans le microprocesseur, chaque programme comprenant une séquence de plages ayant des degrés de difficulté différents tant en force de freinage (simulant un degré de pente) qu'en distance ou en durée. L'utilisateur a de cette manière la sensation de rouler sur un parcours routier réel et il lui est possible de sélectionner tel ou tel programme mémorisé au gré de ses possibilités physiques ou de ses besoins d'exercice.

Le microprocesseur peut également être programmé pour réaliser une simulation topographique composée au gré de l'utilisateur lui-même en fonction de sa forme physique ou en fonction de ses performances physiques ou de performances recherchées. La mémoire du microprocesseur est chargée avec un éventail de plages de difficultés diverses (par exemple plus d'une dizaine de plages) qui permettent à l'utilisateur de moduler ses exercices physiques et leurs difficultés "à la carte".

L'appareil selon l'invention a pour avantage d'assurer automatiquement une régulation programmable de l'effort physique au cours des exercices et de réaliser une simulation programmable motivante qui donne à l'utilisateur une sensation de vélocité semblable à celle qu'il aurait en circulant à bicyclette sur une route.

L'invention est exposée plus en détails dans ce qui suit à l'aide des dessins joints dans lesquels :
- La figure 1 représente en élévation, avec arrachement, un premier mode de réalisation exemplaire de l'invention.
- La figure 2 est une vue agrandie, avec arrachement, du dispositif dynamométrique montré dans la figure 1.
- La figure 3 est une coupe suivant la ligne III-III de la figure 2.
- La figure 4 est une vue en coupe d'un détail du volant représenté dans la figure 1.
- La figure 5 est un diagramme représentant une simulation exemplaire réalisée par l'appareil selon l'invention.
- La figure 6 représente un deuxième mode de réalisation exemplaire selon l'invention.

Le mode de réalisation exemplaire de l'invention représenté à la figure 1 consiste en un appareil destiné à porter et à coopérer avec la roue motrice d'une bicyclette dont le cadre, qui n'est représenté que par sa partie arrière, est fixé sur l'appareil 10 selon l'invention par sa fourche arrière 1 comme montré sur le dessin. Le signe de référence 2 désigne le plateau du pédalier de la bicyclette.

L'appareil 10 selon l'invention comprend un bâti 11 sur lequel est monté un volant d'inertie 15 tournant librement autour d'un axe 13 fixé entre des flasques 12 solidaires du bâti 11. Sur une partie du pourtour du volant d'inertie 15 est serrée une sangle 16 : une extrémité de la sangle est fixée à un axe de retenue 17 solidaire du bâti et l'autre extrémité de la sangle est attachée à un ressort de traction 18. Celui-ci se trouve lui-même attaché à un bras d'un dispositif de traction réglable 19, par exemple un motoréducteur, destiné à exercer sur le ressort 18 un effort de traction prédéterminé réglable qui a pour effet de serrer la sangle sur la jante du volant d'inertie de manière à opposer à la rotation de celui-ci une résistance prédéterminée.

Dans un mode de réalisation préféré illustré sur la figure 4, la sangle 16 est constituée d'un ruban d'acier 41 mis en place sur la jante du volant 15 avec interposition d'un ruban de cuir 42 et d'un ruban de textile 43, celui-ci se trouvant en contact avec le bandeau du volant 15. Le ruban de cuir et le ruban de textile sont attachés par une extrémité avec le ruban d'acier à l'axe 17 auquel est également attaché le ruban d'acier 41. Les extrémités opposées du ruban de cuir et du ruban de textile sont libres. La stabilité dimensionnelle du ruban d'acier assure un effort de serrage parfaitement déterminé et réglable. Le ruban de cuir a pour effet de bien répartir l'effort de serrage sur le secteur du volant 15 avec lequel il coopère et le ruban de textile garantit un excellent frottement. Le ruban de textile est par exemple constitué d'un textile synthétique tel qu'un tissé de nylon. Grâce à ce mode d'exécution, l'effort de traction prédéterminé exercé sur le ressort 18 et ainsi sur la sangle 16, crée sur le volant d'inertie 15 un effort de freinage parfaitement déterminé, stable et reproductible, ce qui permet de programmer une simulation d'efforts de freinage pouvant être étalonnés de manière précise.

Revenant à la figure 1, le dispositif de traction réglable 19 est commandé électroniquement par un microprocesseur programmable 20 organisé pour modifier la force de freinage exercée par le volant d'inertie en fonction d'un programme prédéterminé mémorisé afin de simuler des difficultés de parcours et d'exercices prédéterminées. Le dispositif de traction 19 reçoit son signal de commande sur une ligne 201. La modification de la force de freinage est évaluée à partir d'un système de mesure approprié. Dans un mode de réalisation exemplaire illustré à la figure 1, le système de mesure précité est un dispositif dynamométrique 21 qui est représenté à plus grande échelle sur les figures 2 et 3.

Sur un axe 22 fixé entre les flasques 12 est monté un moyeu moteur 23 qui est couplé au plateau 2 du pédalier de la bicyclette au moyen de la chaîne 3 de la bicyclette. Autour du moyeu 23 est montée librement une poulie 24 qui se trouve couplée au moyeu 14 du volant d'inertie 15 par l'intermédiaire d'une courroie 26. Le moyeu moteur 23 porte plusieurs segments 25, par exemple trois segments comme illustré, ces segments étant répartis sur le pourtour du moyeu moteur 23 en laissant entre eux des espaces libres 27. La poulie 24, quant à elle, porte un même nombre de segments 28 répartis sur le pourtour de la poulie en laissant entre eux des espaces libres 29, les segments 28 étant pratiquement parallèles aux segments 25.

Le moyeu moteur 23 et la poulie 24 sont accouplés dynamométriquement entre eux au moyen de ressorts de compression 31 répartis le long d'une couronne circulaire 32, chaque ressort 31 étant maintenu serré en état comprimé entre deux rotules 33 et 34, l'une des rotules de chaque paire de rotules, par exemple la rotule 33, étant fixée sur le moyeu 23 tandis que l'autre rotule de la paire de rotules, par exemple la rotule 34, est fixée sur la poulie 24.

L'état de compression des ressorts 31 varie en fonction du mouvement relatif du moyeu moteur 23 par rapport à la poulie 24. Le moyeu moteur 23 est entraîné par la rotation du plateau 2 du pédalier, c'est-à-dire par l'individu utilisant l'appareil, et la poulie 24 est entraînée par la force de freinage exercée par le volant d'inertie 15. Si les segments 25 et 28 sont disposés sur le pourtour du moyeu 23 et de la poulie 24, respectivement de telle de manière que les extrémités tournées l'une vers l'autre d'un segment 25 et du segment 28 consécutif se trouvent écartées l'une de l'autre en formant une fente prédéterminée 35, chaque fente 35 a une longueur qui varie en fonction de la différence entre le couple moteur imprimé par le pédalier et le couple de freinage exercé par le volant d'inertie 15 : pour un couple moteur donné, plus le couple de freinage augmente, plus les ressorts 31 sont comprimés et plus les fentes 35 s'allongent. Un optointerrupteur 37 mesure les temps d'ouverture des fentes et les temps de fermeture entre les fentes et il produit chaque fois un signal qui se trouve envoyé au microprocesseur 20 par la ligne 202.

Le microprocesseur reçoit ces signaux régulièrement pendant chaque rotation du moyeu moteur et il évalue chaque fois la valeur du couple instantané, qui est proportionnel au quotient du pourcentage d'ouverture d'une fente au pourcentage de fermeture entre deux fentes successives. Le microprocesseur établit la valeur moyenne du couple pour chaque rotation du pédalier, compare cette valeur moyenne à la valeur de couple mémorisée pour un parcours simulé programmé et produit sur la ligne 201 un signal de commande pour le dispositif de traction 19 de manière que celui-ci exerce sur la sangle 16 une force de traction préétablie correspondant au couple mémorisé pour le parcours simulé.

Dans le microprocesseur 20 sont avantageusement mémorisées des données représentant des parcours simulés qui présentent des variations du degré de difficulté. Chaque parcours simulé est compose d'une succession de plages préétablies ayant diverses longueurs et divers degrés de pente simulant un profil de terrain similaire à celui d'un véritable parcours routier.

La figure 5 illustre une simulation exemplaire. En abscisses est portée la distance simulée DS (ou le temps) et en ordonnées est porté le degré de pente simulé PS exprimé en pourcentage. A un degré de pente PS donné correspond un effort de freinage prédéterminé produit par la sangle 16 sur le volant d'inertie 15. Le parcours simulé 100 représenté à titre d'exemple se compose des plages 101 à 108. La plage 101, par exemple, simule un tronçon plat correspondant à une distance de 1 km. La plage 102 simule un tronçon de 0,6 km avec une pente de 4 %, et ainsi de suite. La plage 104, par exemple, qui suit deux plages de parcours en pente, représente une plage de récupération pour l'utilisateur.

Pour chaque plage de simulation, le microprocesseur 20 mémorise par exemple des données représentant la distance simulée et des données représentant l'effort de traction sur la sangle 16, c'est-à-dire l'effort de freinage correspondant au degré de pente simulé. Le microprocesseur 20 est programmé pour produire le signal de commande voulu pour le dispositif de traction 19 en réponse aux signaux de mesure reçus du dispositif dynamométrique 21 de manière que soit réalisé l'effort de freinage voulu pour une distance simulée donnée. L'implémentation de la programmation au sein du microprocesseur est de la compétence normale de l'homme du métier.

Au lieu de simuler des tronçons de parcours définis en distance, le microprocesseur peut également être programmé pour simuler les tronçons de parcours en durée à partir d'impulsions de temps générées par un générateur approprié.

Tout au long de la simulation conformément à l'invention, l'utilisateur se trouve placé dans des conditions d'exercices qui lui procurent une sensation de vélocité comparable à celle que procure un parcours sur route réelle. A chaque plage de simulation, la sensation de vélocité qu'il éprouve oblige l'utilisateur à réagir comme sur route et, le cas échéant, à sélectionner le développement adéquat à l'aide du dispositif de changement de vitesse dont serait équipée la bicyclette, de manière à poursuivre l'exercice. Un sélecteur prévu sur le microprocesseur permet à l'utilisateur de sélectionner le programme d'un exercice.

Afin d'offrir à l'utilisateur un large éventail de simulations lui permettant de moduler ses exercices physiques et leurs difficultés "à la carte", le microprocesseur 30 mémorise avantageusement un certain nombre de plages de simulation de difficultés diverses que l'utilisateur peut sélectionner et programmer à son gré de manière à composer une simulation de profil de terrain en fonction de sa forme physique ou en fonction de ses performances antérieures ou de performances recherchées.

Le microprocesseur 20 assure la visualisation des données sélectionnées (distances et difficultés simulées) ainsi que des performances réalisées (distance parcourue depuis le départ, vitesse instantanée, cadence, etc). Il peut aussi être programmé pour comptabiliser la distance parcourue par l'utilisateur lorsque celui-ci réduit le couple nécessaire pour absorber une plage de difficulté.

Dans le mode de réalisation décrit plus haut l'appareil 10 conforme à l'invention coopère avec le plateau de pédalier d'une bicyclette que l'on monte sur l'appareil comme on l'a vu. Toutefois, l'appareil selon l'invention peut également être réalisé avec un pédalier propre. Ainsi, par exemple, un plateau de pédalier peut être fixé directement sur le moyeu 22 du pignon moteur 23 sur la figure 1.

Un autre mode d'exécution exemplaire est illustré sur la figure 6. Dans ce mode d'exécution, un plateau de pédalier 2 est monté sur un support 1 solidaire du bâti 11 et ce plateau de pédalier 2 est couplé au pignon moteur 23 au moyen d'une chaîne 3 de manière à entraîner le pignon moteur 23 précité comme dans l'exemple de la figure 1. Pour le restant, le dispositif 10 est en tous points semblable à celui des exemples d'exécution précédents et le fonctionnement est identique.

## Revendications

1. Appareil d'exercices physiques comprenant un bâti sur lequel sont montés un organe rotatif monté pour pouvoir tourner librement autour d'un axe horizontal, un volant d'inertie (15) couplé à l'organe rotatif, et une sangle (16) serrée sur une partie du pourtour du volant d'inertie, et attachée par une extrémité à un axe (17) fixé au bâti et attachée par son extrémité opposée à l'extrémité d'un ressort (18), l'autre extrémité du ressort (18) étant connectée à un dispositif de traction réglable (19) monté sur le bâti de manière à exercer un effort de traction prédéterminé sur le ressort (18) et la sangle (16), caractérisé en ce que le volant d'inertie (15) est couplé mécaniquement à un dispositif (21) pour mesurer la variation du couple moteur par rapport à la force de freinage exercée par le volant d'inertie et produire un signal électrique représentant ladite variation, le dispositif de mesure précité comprenant un pignon moteur (23) destiné à être entraîné par un pédalier (2) et une poulie (24) couplée mécaniquement au volant d'inertie (15), la poulie précitée étant en outre couplée au pignon moteur (23) au moyen de plusieurs ressorts (31) comprimés, chaque ressort étant serré entre une première rotule (33) fixée au pignon moteur (23) et une seconde rotule (34) fixée à la poulie (24), plusieurs premiers segments (25) fixés sur le pourtour de la poulie (24) et plusieurs seconds segments (28) fixés sur le pourtour du pignon (23), les premiers et seconds segments précités étant disposés de manière que les extrémités tournées l'une vers l'autre de chaque premier segment (25) et du second segment (28) consécutif soient écartés en formant une fente (35) proportionnelle à la force de freinage, et un dispositif (37) pour mesurer la longueur des fentes (35) précitées et produire des signaux électriques représentant la variation de longueur des fentes (35) et donc la variation du couple moteur.

2. Appareil selon la revendication 1, caractérisé en ce qu'il comprend un microprocesseur (20) agencé pour comparer un signal électrique représentant le couple moteur avec un signal représentant un couple programmé mémorisé et produire un signal d'écart représentant la variation de couple nécessaire pour atteindre le couple théoriquement nécessaire pour le parcours simulé correspondant, le signal d'écart précité servant à commander le dispositif de traction réglable (19) afin de faire varier la force de freinage précitée exercée sur le volant d'inertie de manière à annuler l'écart de couple.

3. Appareil selon la revendication 2, caractérisé en ce que le microprocesseur (20) est organisé pour mémoriser les couples théoriquement nécessaires pour plusieurs parcours simulés prédéterminés.

4. Appareil selon la revendication 1, 2 ou 3, caractérisé en ce que la sangle (16) est constituée d'un ruban d'acier (41) sous lequel sont placés un ruban de cuir (42) et/ou un ruban de textile (43), celui-ci étant en contact avec le volant d'inertie (15), le ruban de cuir et le ruban de textile étant attachés par une extrémité avec le ruban d'acier à l'axe (17) précité tandis que leurs extrémités opposées sont libres.

5. Appareil selon l'une quelconque des revendications 1 à 4, caractérisé en ce que l'organe rotatif est destiné à être couplé au plateau du pédalier (2) d'une bicyclette à monter sur l'appareil.

6. Appareil selon l'une quelconque des revendications 1 à 4, caractérisé en ce que l'organe rotatif se trouve couplé à un plateau de pédalier (2) fixé sur le bâti.

## Claims

1. A physical exercise apparatus comprising a stand on which are mounted a rotary member mounted so as to be able to turn freely about a horizontal pin, an inertia flywheel (15) coupled to the rotary member, and a strap (16) clamped around part of the perimeter of the inertia flywheel, and attached at one end to a pin (17) fixed to the stand and attached at its opposite end to the end of a spring (18), the other end of the spring (18) being connected to an adjustable traction device (19) mounted on the stand in such a way as to exert a predetermined tensile force on the spring (18) and strap (16), characterized in that the inertia flywheel (15) is coupled mechanically to a device (21) for measuring the change in the drive torque relative to the braking force exerted by the inertia flywheel and for producing an electrical signal representing the said change, the aforementioned measuring device comprising a drive pinion (23) designed to be driven by a pedal drive mechanism (2) and a pulley (24) coupled mechanically to the inertia flywheel (15), said pulley being also coupled to the drive pinion (23) by means of a number of compressed springs (31), each spring being held between a first ball (33) fixed to the drive pinion (23) and a second ball (34) fixed to the pulley (24), a number of first annular segments (25) fixed to the perimeter of the pulley (24) and a number of second annular segments (28) fixed to the perimeter of the pinion (23), the said first and second annular segments being arranged in such a way that the mutually confronting ends of each first annular segment (25) and the consecutive second annular segment (28) are separated, forming a slot (35) which is proportional to the braking force, and a device (37) for measuring the length of said slots (35) and for producing electrical signals representing the change in length of said slots (35) and accordingly the change in drive torque.

2. The apparatus as claimed in claim 1, characterized by comprising a microprocessor (20) adapted for comparing an electrical signal representing the drive torque with a signal representing a stored programmed torque and produce a difference signal representing the required change of torque to reach the theoretically required torque for the corresponding simulated journey, said difference signal being used to control the adjustable traction device (19) thereby to change the braking force exerted on the inertia flywheel in such a way as to reduce the difference in torque to zero.

3. The apparatus as claimed in claim 2, characterized in that the microprocessor (20) is adapted to store the theoretically required torques for a plurality of simulated journeys.

4. The apparatus as claimed in claim 1, 2 or 3, characterized in that the strap (16) is a steel band (41) under which there are placed a leather band (42) and/or a textile band (43), the last-mentioned being in contact with the inertia flywheel (15), the leather band and the textile band being attached at one end with the steel band to the aforesaid pin (17) while their opposite ends are free.

5. The apparatus as claimed in claim 1, 2 or 3, characterized in that the rotary member is intended to be coupled to the chainring (2) of a bicycle designed for mounting on the apparatus.

6. The apparatus as claimed in claim 1, 2 or 3, characterized in that the rotary member is coupled to a chainring (2) which is fixed to the stand.

## Patentansprüche

1. Gerät zum Körpertraining, umfassend einen Rahmen, an dem ein Drehorgan, das so montiert ist, daß es sich frei um eine horizontale Achse drehen kann, ein an das Drehorgan gekoppeltes Trägheitsschwungrad (15) und ein Gurt (16) montiert sind, der auf einen Teil des Umfangs des Trägheitsschwungrades gespannt ist und mit dem einen Ende an einer am Rahmen befestigten Achse (17) und mit dem anderen Ende am Ende einer Feder (18) befestigt ist, wobei das andere Ende der Feder (18) mit einer verstellbaren Zugvorrichtung (19) verbunden ist, die so auf dem Rahmen montiert ist, daß sie eine festgelegte Zugkraft auf die Feder (18) und den Gurt (16) ausübt, dadurch gekennzeichnet, daß das Trägheitsschwungrad (15) mechanisch an eine Vorrichtung (21) zur Messung der Schwankung des Antriebsdrehmoments im Vergleich zu der durch das Trägheitsschwungrad ausgeübten Bremskraft und zur Erzeugung eines elektrischen Signals, das die Schwankung darstellt, gekoppelt ist, wobei diese Meßvorrichtung ein Antriebsritzel (23) umfaßt, das von einer Tretkurbel (2) angetrieben werden soll, und eine mechanisch mit dem Trägheitsschwungrad (15) gekoppelte Riemenscheibe (24), wobei diese Riemenscheibe unter anderem mit Hilfe mehrerer zusammengedrückter Federn (31) mit dem Antriebsritzel (23) verbunden ist, wobei jede Feder zwischen einem ersten, am Antriebsritzel (23) befestigten Kugelgelenk (33) und einem zweiten, an der Riemenscheibe (24) befestigten Kugelgelenk (34), mehreren ersten, auf dem Umfang der Riemenscheibe (24) befestigten Segmenten (25) und mehreren zweiten, auf dem Umfang des Ritzels (23) befestigten Segmenten (28) eingespannt ist, wobei diese ersten und zweiten Segmente so angeordnet sind, daß die einander zugewendeten Enden jedes ersten Segments (25) und des darauffolgenden zweiten Segments (28) so voneinander beabstandet sind, daß sie einen Spalt (35) bilden, dessen Größe proportional zur Bremskraft ist, sowie eine Vorrichtung (37) zum Messen der Länge dieser Spalten (35) und zur Erzeugung von elektrischen Signalen, die die Schwankung in der Länge der Spalten (35) wiedergeben und damit die Schwankung des Antriebsdrehmoments.

2. Gerät nach Anspruch 1, dadurch gekennzeichnet, daß es einen Mikroprozessor (20) umfaßt, der angeordnet ist, um ein elektrisches Signal, welches das Antriebsdrehmoment wiedergibt, mit einem Signal zu vergleichen, das ein programmiertes, gespeichertes Drehmoment darstellt, und ein Abweichungssignal zu erzeugen, das die Drehmomentschwankung wiedergibt, die erforderlich ist, um das theoretisch notwendige Drehmoment für die entsprechende simulierte Strecke zu erreichen, wobei dieses Abweichungssignal zur Steuerung der verstellbaren Zugvorrichtung (19) dient, um eine Variierung der auf des Trägheitsschwungrad ausgeübten Bremskraft so zu ermöglichen, daß die Drehmomentschwankung annuliert wird.

3. Gerät nach Anspruch 2, dadurch gekennzeichnet, daß der Mikroprozessor (20) so ausgelegt ist, daß er die theoretisch erforderlichen Drehmomente für mehrere bestimmte simulierte Strecken speichert.

4. Gerät nach Anspruch 1, 2 oder 3, dadurch gekennzeichnet, daß der Gurt (16) aus einem Stahlband (41) gebildet wird, unter dem ein Lederband (42) und/oder ein Textilband (43) angeordnet sind, das sich mit dem Trägheitsschwungrad (15) in Kontakt befindet, wobei das Lederband und das Textilband an einem Ende mit dem Stahlband an der Achse (17) befestigt sind, während die anderen Enden frei sind.

5. Gerät nach einem der Ansprüche 1 bis 4, dadurch gekennzeichnet, daß das Drehorgan dazu bestimmt ist, mit dem auf das Gerät zu montierenden Tretkurbelrad (2) eines Fahrrads gekoppelt zu werden.

6. Gerät nach einem der Ansprüche 1 bis 4, dadurch gekennzeichnet, daß das Drehorgan mit einem auf dem Rahmen befestigten Tretkurbelrad (2) gekoppelt ist.
